# EUROPÄISCHE PATENTSCHRIFT

(11) **EP 2 197 312 B1**
(45) Veröffentlichungstag und Bekanntmachung des Hinweises auf die Patenterteilung: **10.05.2017**
(21) Anmeldenummer: 08804150.4
(22) Anmeldetag: 12.09.2008
(51) Int. Cl.: A45D 20/12, G06K 19/07

(54) **HAARPFLEGEGERÄT MIT TRANSPONDER**
HAIRCARE DEVICE WITH TRANSPONDER
APPAREIL DE SOINS CAPILLAIRES À RÉPONDEUR

(30) Priorität: 05.10.2007 DE 102007047647
(43) Veröffentlichungstag der Anmeldung: 23.06.2010
(73) Patentinhaber: BSH Hausgeräte GmbH, 81739 München (DE)
(72) Erfinder: CANTONI, Stefano, 83052 Bruckmühl (DE)
(86) Internationale Anmeldenummer: PCT/EP2008/062188
(87) Internationale Veröffentlichungsnummer: WO 2009/047082

(56) Entgegenhaltungen:
- DE-A1- 2 830 535
- DE-A1- 4 306 429
- DE-A1- 19 835 791
- US-B1- 6 792 692

## Beschreibung

Die vorliegende Erfindung betrifft ein Haarpflegegerät, wenigstens umfassend ein Gebläse zur Erzeugung eines Luftstroms, eine Heizung zum Erhitzen des Luftstroms, ein Mittel zum Steuern der Leistung von Gebläse und/oder Heizung, ein Mittel zur Stromversorgung, ein Zubehörteil, sowie ein Gehäuse, wobei das Gehäuse wenigstens ein Mittel zum Verbinden des Zubehörteils mit dem Gehäuse aufweist.

Aus der Druckschrift DE 43 06 429 A1 ist beispielsweise ein Handgerät unter anderem umfassend ein Gebläse und eine Heizeinrichtung bekannt, wobei zudem an dem Handgerät zum entfernungsabhängigen Detektieren eines Objekts ein Sender und ein Empfänger angeordnet sind, die ein Signal zum Ein- und Ausschalten der Heizeinrichtung und wahlweise auch des Gebläses umsetzen.

Auf dem Markt für Haarpflegegeräte zeigt sich ein deutlicher Trend zu Produkten, die neben der Grundfunktion "Haare trocknen" die Möglichkeit bieten, mittels auf das Haarpflegegerät aufsteckbare Zubehörteile die Frisur zu gestalten. Bekannte Zubehörteile dieser Art sind z.B. Ondulierdüsen und Diffusor. In jüngerer Zeit wurden auch Zubehörteile bekannt, die der Glättung des Haares bzw. der Erzielung eines Glanzeffektes dienen.

Da solche Zubehörteile einen verhältnismäßig engen Luftdurchtritt aufweisen, ist es erforderlich, sicherzustellen, dass beim Aufsetzen solcher Zubehörteile die Leistung des Haarpflegegerätes vermindert wird. Dies ist wichtig, um eine Überlastung bzw. ein Überhitzen des Haarpflegegerätes sicher zu vermeiden.

So beschreibt beispielsweise die DE 198 35 791 B4 ein Handgerät zum Trocknen von Haar mittels Warmluft, bei der ein Vorsprung an einer angesetzten Formdüse einen Schalter über eine Schaltstange des Handgerätes betätigt, wobei der betätigte Schalter die Warmlufttemperatur abhängig vom angesetzten Aufsatz um einen vorgegebenen Wert anhebt. Die DD 227 042 A1 beschreibt eine Verriegelungsvorrichtung für Heiz- und Luftleistung eines Haarpflegegerätes, wobei an jedem Zubehörteil eine Verriegelungsnase vorgesehen ist, die bei aufgesetztem Zubehörteil eine Einstellung der Heiz- und Luftleistung vorgibt. Weiterhin beschreibt die DE 28 30 535 C2 eine Handhaardusche mit einsetzbaren Zusatzeinrichtungen, bei der die Zusatzeinrichtungen mit dem Heizleistungsregeler der Handhaardusche elektrisch koppelbare elektronische Bauteile zur Anpassung der eingestellten Regelertemperatur an die jeweilige Zusatzeinrichtung enthalten. Diese im Stand der Technik verfügbaren Vorrichtungen weisen eine Reihe von Nachteilen auf. Die mechanischen Lösungen, bei denen ein Schalterteil eines Zubehörteiles eine Steuerung der Leistung bewirkt, sind mechanisch empfindlich und leicht zu beschädigen.

Wird ein solches beschädigtes Zubehörteil aufgesetzt, besteht die Gefahr der Überlastung. Die Vorrichtung, die die tatsächliche Temperatur des Luftstromes ermittelt, weist dem gegenüber den Nachteil auf, dass sie nur die Temperatur, nicht aber die Stärke des Luftstromes beeinflussen kann. Darüber hinaus können bei unterschiedlichen Zubehörteilen unterschiedliche Temperaturen und/oder Strömungsstärken sinnvoll bzw. erwünscht sein. Diesem Wunsch können die im Stand der Technik verfügbaren Vorrichtungen nicht nachkommen.

Hiervon ausgehend ist es somit Aufgabe der vorliegenden Erfindung, ein Haarpflegegerät zur Verfügung zu stellen, welches in Abhängigkeit von aufgesetzten Zubehörteilen eine Steuerung der Leistung vornimmt.

Diese Aufgabe wird durch ein Haarpflegegerät mit den Merkmalen gemäß Patentanspruch 1 gelöst. Vorteilhafte Aus- und Weiterbildungen der Erfindung, welche einzeln oder in Kombination miteinander eingesetzt werden können, sind Gegenstand der Unteransprüche.

Das erfindungsgemäße Haarpflegegerät baut auf gattungsgemäßen Haarpflegegeräten dadurch auf, dass das Zubehörteil wenigstens ein Mittel zum Empfangen und/oder Senden von elektronischen Signalen umfasst, mit dem die Leistung des Haarpflegegerätes steuerbar ist.

Dadurch wird ein gegenüber dem Stand der Technik deutlich verbesserter Bedienungskomfort erzielt. In Abhängigkeit von der beabsichtigten Verwendung bzw. von dem beabsichtigten Einsatz des Zubehörteiles können unterschiedliche Informationen zur Heizleistung und Gebläseleistung eingegeben werden, die dann bei Aufsatz des betreffenden Zubehörteils eine entsprechende Leistungssteuerung bewirken. Darüber hinaus kann durch das im Zubehörteil enthaltene Mittel zum Empfangen und/oder Senden von elektronischen Signalen sichergestellt werden, dass veraltete oder gefälschte Zubehörteile, die eine Überlastung des Gerätes bzw. eine Schädigung des behandelten Haares hervorrufen könnten, nicht eingesetzt werden können. Darüber hinaus ist die erfindungsgemäße Lösung der Aufgabe erheblich kostengünstiger und mechanisch unempfindlicher als die derzeit im Stand der Technik verfügbaren Vorrichtungen.

Als vorteilhaft hat es sich erwiesen, wenn das Mittel zum Empfangen und/oder Senden von elektronischen Signalen ein Transponder ist. Als Transponder werden - meist drahtlose - Kommunikations-, Anzeige- oder Kontrollgeräte, welche eingehende Signale aufnehmen und automatisch darauf antworten, bezeichnet. Transponder sind in einer Vielzahl kostengünstig auf dem Markt erhältlich.

Von Vorteil ist es dabei, wenn das Mittel zum Senden von elektronischen Signalen in das Zubehörteil einklebbar und/oder einschweißbar und/oder einspritzbar ist. Dies gewährt eine sichere und zuverlässige Befestigung, bei der im Bedarfsfall das Mittel zum Empfangen und/oder Senden von elektronischen Signalen aber auch wieder entfernt werden und durch ein anderes ersetzt werden kann.

Es hat sich als vorteilhaft erwiesen, wenn das Haarpflegegerät in einer bevorzugten Ausführungsform Mittel zur manuellen Einstellung der Leistung von Gebläse und/oder Heizung aufweist. Dies kann z.B. ein Schalter sein, der mit der Hand bedient wird und durch dessen Betätigung die Heizleistung bzw. die Gebläseleistung den individuellen Wünschen angepasst werden kann. Eine solches Mittel zur manuellen Einstellung ist z.B. dann von Vorteil, wenn der Anwender während einer Frisurbehandlung kurzzeitig die Leistung von Gebläse und/oder Heizung verändern möchte ohne das Zubehörteil dabei zu wechseln.

Es hat sich ebenfalls als vorteilhaft erwiesen, wenn das Haarpflegegerät Mittel zum An- und Ausstellen der Funktion des Mittels zum Empfangen und/oder Senden von elektronischen Signalen aufweist. In bestimmten Situationen, z.B. beim Abschluss eines umfangreichen hairstylings, kann es wünschenswert sein, zur Fixierung der Frisur einen kurzen, verhältnismäßig kühlen, kräftigen Luftstrom zu verwenden. Durch diesen Schalter zum An- und Ausstellen der Funktion kann somit die Leistung des Haarpflegegerätes auf die individuellen Bedürfnisse eingestellt werden.

Von besonderem Vorteil ist es dabei, wenn das Haarpflegegerät wenigstens ein Mittel aufweist, welches einem Anwender einen Warnhinweis gibt, falls das Mittel zum Empfangen und/oder Senden von elektronischen Signalen und/oder der Schalter zum manuellen Einstellen der Leistung von Gebläse und/oder Heizung ausgestellt sind.

Dadurch wird der Anwender gewarnt, dass eine Überlastung des Haarpflegegerätes erfolgen könnte, da die automatische und/oder manuelle Steuerung ausgeschaltet wurde.

Von ganz besonderem Vorteil ist es dabei, wenn die Warnfunktion des Anwenders mittels eines optischen und/oder akustischen Signals erfolgt.

Weiterhin ist es von Vorteil, wenn das Zubehörteil ein Mittel zur Haarglättung ist.

Von ganz besonderem Vorteil ist es dabei, wenn das Zubehörteil ein Glätteisen, auch hair-straightner bezeichnet, ist. Bei diesem Zubehörteil ist der Luftdurchlass verhältnismäßig schmal, so dass eine Steuerung der hindurch tretenden Luft besonders wichtig ist, um eine Überlastung des Haarpflegegerätes zu vermeiden.

Vorteilhaft ist es auch, wenn in einer bevorzugten Ausführungsform im Mittel zum Empfangen und/oder Senden von elektronischen Signalen Informationen hinterlegt sind, welche nach Aufsetzen des Zubehörteils wenigstens ein definiertes Steuersignal an das Haarpflegegerät übermitteln, welches lediglich einen definierten Betriebsmodus gestattet.

Die Erfindung lässt sich zusammengefasst wie folgt beschreiben: abweichend von der heute allgemein üblichen Schaltung der Leistungsstufen des Haartrockners wird die Heiz- und Luftleistung über eine Regelelektronik gesteuert. Diese Regelelektronik wird einerseits über handbediente Schalter bedient, andererseits auch über einen Schalt-Stromkreis mit Luftaustritt. Bei diesem Schalt-Stromkreis handelt es sich um einen mit niedriger Spannung betriebenen offenen Stromkreis, dessen zwei Elektroden am Luftaustritt liegen. Das nur mit reduzierter Heiz- und Luftleistung zu betreibende Zubehör verfügt über einen elektrisch leitenden Ringkontakt, der beim Aufstecken auf den Haartrockner den Schalt-Stromkreis schließt und damit die Heiz- und Luftleistung beschränkt.

Das Stylingzubehör wird mit einem Transponder versehen (dieser kann geklebt oder in den Kunststoff eingespritzt werden), der auf die Elektronik des Haartrockners einwirkt. Bei Einwirkung des Transponders blockiert die Elektronik die oberen Leistungsstufen, um eine zu hohe Leistungsabgabe zu verhindern, während bei der Verwendung mit Ondulierdüse oder Diffusor alle Leistungsstufen zur Wahl stehen. Die beschriebene Konstruktion ermöglicht es, neuartige Stylingaufsätze auch auf Haartrocknern mit hoher Heiz- und Luftleistung zu betreiben.

Die vorliegende Erfindung verbindet die Anwendungsvorteile eines konventionellen Haartrockners hoher Leistung mit denen eines speziellen Styling-Haartrockners mit reduziertem Leistungsniveau.

Weitere Vorteile und Ausgestaltungen der Erfindung werden im Folgenden anhand verschiedener Ausführungsbeispiele, auf welche die vorliegende Erfindung jedoch nicht beschränkt ist, sowie unter Bezugnahme auf die beiliegenden Zeichnungen erläutert.

Darin zeigen schematisch:
- Fig. 1: Eine seitliche Ansicht des Haarpflegegerätes; sowie
- Fig. 2: eine Frontalansicht der Rückseite des Haarpflegegerätes.

Bei der nachfolgenden Beschreibung der bevorzugten Ausführungsformen der vorliegenden Erfindung bezeichnen gleiche Bezugszeichen gleiche oder vergleichbare Komponenten.

Fig. 1 zeigt eine schematische Querschnittszeichnung eines Haarpflegegerätes 1 in einer seitlichen Ansicht. Ein Gebläse 2, welches von einem Elektromotor 13 angetrieben wird, erzeugt einen Luftstrom, der über eine Heizung 3a; 3b erwärmt wird und über das Zubehörteil 6 das Haarpflegegerät 1 verlässt. Der Elektromotor 13 wird über ein Mittel 5 zur Stromversorgung mit der erforderlichen Energie versorgt. Über Mittel 8 ist das Zubehörteil mit einem Gehäuse 7 des Haarpflegegerätes fest verbunden. Weiterhin weist das Haarpflegegerät 1 Schalter 10a; 10b zur manuellen Einstellung von Gebläse und Heizung auf. Das Zubehörteil 6 weist ein Mittel 9 zum Empfangen und/oder Senden von elektronischen Signalen auf. Die Mittel zur Steuerung der Leistung von Gebläse und/oder Heizung 4a; 4b; 4c verarbeiten das von Mittel 9 zum Empfangen und/oder Senden von elektrischen Signalen erhaltene Signal. In Abhängigkeit von dem empfangenen Signal führt dies zu einer Anpassung der Leistung von Gebläse 2 und/oder Heizung 3. An seinem Griffsteil weist das Haarpflegegerät einen Schalter 11 zum An- und Ausstellen der Mittel zum Empfangen und/oder Senden von elektronischen Signalen auf. Ein Mittel 12 zur Übermittlung eines Warnhinweises macht den Anwender in dem Fall aufmerksam, in dem das Mittel 9 zum Empfangen und/oder Senden von elektronischen Signalen oder aber der Schalter 10a; 10b zum manuellen Einstellen von Gebläse und/oder Heizung ausgestellt wurde. In der gezeigten Ausführungsform erfolgt der Warnhinweis optisch, indem das Mittel 12 leuchtet.

Fig. 2 zeigt das Haarpflegegerät in einer Frontalansicht der Rückseite. Zu erkennen ist ein Schalter 11 zum An- und Ausstellen der Mittel zum Empfangen und/oder Senden von elektronischen Signalen. Die Schalter 10a sowie 10b dienen zum manuellen Ein- bzw. Ausstellen von Gebläse 2 und/oder Heizung 3. Darunter befinden sich zwei Mittel zur Übermittlung eines Warnhinweises 12a; 12b. Wird das Mittel 9 zum Empfangen und/oder Senden von elektronischen Signalen oder aber der Schalter 10a; 10b zum manuellen Einstellen von Gebläse 2 und/oder Heizung 3 betätigt, so weist das Mittel 12a; 12b den Anwender darauf hin. Diese Mittel 12a; 12b zur Ermittlung eines Warnhinweises können optisch ausgestaltet sein, so dass z.B. bei einer Deaktivierung der Mittel 9 zum Senden von elektronischen Signalen ein rotes Signal erscheint. Die Stromversorgung des Haarpflegegerätes 1 erfolgt über ein Mittel 5 zur Stromversorgung.

Die vorliegende Erfindung verbindet die Anwendungsvorteile eines konventionellen Haartrockners hoher Leistung mit denen eines speziellen Styling-Haartrockners mit reduziertem Leistungsniveau.

### BEZUGSZEICHENLISTE

- 1: Haarpflegegerät
- 2: Gebläse
- 3a; 3b: Heizung
- 4a; 4b; 4c: Mittel zum Steuern der Leistung von Gebläse und/oder Heizung
- 5: Mittel zur Stromversorgung
- 6: Zubehörteil
- 7: Gehäuse
- 8: Mittel zum Verbinden des Zubehörteils mit dem Gehäuse
- 9: Mittel zum Empfangen und/oder Senden von elektronischen Signalen
- 10a; 10b: Schalter zum manuellen Einstellen von Gebläse und/oder Heizung
- 11: Schalter zum An- und Ausstellen der Mittel zum Senden von elektronischen Signalen
- 12a; 12b: Mittel zur Übermittlung eines Warnhinweises
- 13: Motor

## Patentansprüche

1. Haarpflegegerät (1), wenigstens umfassend ein Gebläse (2) zur Erzeugung eines Luftstroms, eine Heizung (3) zum Erhitzen des Luftstroms, ein Mittel (4) zum Steuern der Leistung von Gebläse (2) und/oder Heizung (3), ein Mittel (5) zur Stromversorgung, ein Zubehörteil (6), sowie ein Gehäuse (7), wobei das Gehäuse (7) wenigstens ein Mittel (8) zum Verbinden des Zubehörteils (6) mit dem Gehäuse (7) aufweist, **dadurch gekennzeichnet, dass** das Zubehörteil (6) wenigstens ein Mittel (9) zum Empfangen und/oder Senden von elektronischen Signalen umfasst, mit dem die Leistung des Gebläses (2) und/oder der Heizung (3) in Abhängigkeit des Zubehörteils (6) steuerbar ist.

2. Haarpflegegerät (1) nach Anspruch 1, **dadurch gekennzeichnet, dass** das Mittel (9) zum Empfangen und/oder Senden von elektronischen Signalen ein Transponder ist.

3. Haarpflegegerät (1) nach Anspruch 1 oder 2, **dadurch gekennzeichnet, dass** das Mittel (9) zum Empfangen und/oder Senden von elektronischen Signalen in das Zubehörteil (6) einklebbar und/oder einschweißbar und/oder einspritzbar ist.

4. Haarpflegegerät (1) nach einem der vorhergehenden Ansprüche, **dadurch gekennzeichnet, dass** das Haarpflegegerät (1) einen Schalter (10) zum manuellen Einstellen der Leistung von Gebläse (2) und/oder Heizung (3) aufweist.

5. Haarpflegegerät (1) nach einem der vorhergehenden Ansprüche, **dadurch gekennzeichnet, dass** das Haarpflegegerät (1) wenigstens einen Schalter (11) zum An- und Ausstellen der Mittel (9) zum Empfangen und/oder Senden von elektronischen Signalen aufweist.

6. Haarpflegegerät (1) nach einem der vorhergehenden Ansprüche, **dadurch gekennzeichnet, dass** das Haarpflegegerät (1) wenigstens ein Mittel (12) aufweist, welches einem Anwender einen Warnhinweis gibt, falls das Mittel (9) zum Empfangen und/oder Senden von elektronischen Signalen und/oder der Schalter (10) zum manuellen Einstellen der Leistung von Gebläse (2) und/oder Heizung (3) ausgestellt sind.

7. Haarpflegegerät (1) nach Anspruch 6, **dadurch gekennzeichnet, dass** der Warnhinweis optisch und/oder akustisch ausführbar ist.

8. Haarpflegegerät (1) nach einem der vorhergehenden Ansprüche, **dadurch gekennzeichnet, dass** das Zubehörteil (6) ein Mittel zur Haarglättung ist.

9. Haarpflegegerät (1) nach Anspruch 8, **dadurch gekennzeichnet, dass** das Zubehörteil (6) ein Glätteisen ist.

10. Haarpflegegerät (1) nach einem der vorhergehenden Ansprüche, **dadurch gekennzeichnet, dass** im Mittel (9) zum Empfangen und/oder Senden von elektronischen Signalen Informationen hinterlegt sind, welche nach Aufsetzen des Zubehörteils (6) wenigstens ein definiertes Steuersignal an das Haarpflegegerät (1) übermitteln, welches lediglich einen definierten Betriebsmodus gestattet.

## Claims

1. Hair care device (1), at least comprising a fan (2) for generating a flow of air, a heater (3) for heating the flow of air, a means (4) for controlling the power of the fan (2) and/or heater (3), a means (5) for supplying power, an accessory part (6) and a housing (7), wherein the housing (7) has at least one means (8) for connecting the accessory part (6) to the housing (7), **characterised in that** the accessory part (6) comprises at least one means (9) for receiving and/or sending electronic signals, with which the power of the fan (2) and/or the heater (3) can be controlled as a function of the accessory part (6).

2. Hair care device (1) according to claim 1, **characterised in that** the means (9) for receiving and/or sending electronic signals is a transponder.

3. Hair care device (1) according to claim 1 or 2, **characterised in that** the means (9) for receiving and/or sending electronic signals can be glued and/or welded and/or injected into the accessory part (6).

4. Hair care device (1) according to one of the preceding claims, **characterised in that** the hair care device (1) has a switch (10) for manually setting the power of the fan (2) and/or heater (3).

5. Hair care device (1) according to one of the preceding claims, **characterised in that** the hair care device (1) has at least one switch (11) for switching the means (9) for receiving and/or sending electronic signals on and off.

6. Hair care device (1) according to one of the preceding claims, **characterised in that** the hair care device (1) has at least one means (12), which issues a warning message to a user if the means (9) for receiving and/or sending electronic signals and/or the switch (10) for manually setting the power of the fan (2) and/or heater (3) are switched off.

7. Hair care device (1) according to claim 6, **characterised in that** the warning message can be provided optically and/or acoustically.

8. Hair care device (1) according to one of the preceding claims, **characterised in that** the accessory part (6) is a means for straightening hair.

9. Hair care device (1) according to claim 8, **characterised in that** the accessory part (6) is a hair straightener.

10. Hair care device (1) according to one of the preceding claims, **characterised in that** the means (9) for receiving and/or sending electronic signals contains information which, after the accessory part (6) has been positioned, conveys at least one defined control signal to the hair care device (1), which only permits one defined operating mode.

## Revendications

1. Appareil de soins des cheveux (1) comprenant au moins un ventilateur (2) destiné à générer un courant d'air, un chauffage (3) destiné à échauffer le courant d'air, un moyen (4) destiné à commander la puissance du ventilateur (2) et/ou du chauffage (3), un moyen (5) d'alimentation électrique, un accessoire (6) ainsi qu'un boîtier (7), le boîtier (7) présentant au moins un moyen de raccordement de l'accessoire (6) au boîtier (7), **caractérisé en ce que** l'accessoire (6) comprend au moins un moyen (9) destiné à recevoir et/ou à émettre des signaux électroniques, à l'aide duquel moyen la puissance du ventilateur (2) et/ou du chauffage (3) est commandable en fonction de l'accessoire (6).

2. Appareil de soins des cheveux (1) selon la revendication 1, **caractérisé en ce que** le moyen (9) destiné à recevoir et/ou à émettre des signaux électroniques est un transpondeur.

3. Appareil de soins des cheveux (1) selon la revendication 1 ou 2, **caractérisé en ce que** le moyen (9) destiné à recevoir et/ou à émettre des signaux électroniques peut être collé et/ou soudé et/ou injecté dans l'accessoire (6).

4. Appareil de soins des cheveux (1) selon l'une quelconque des revendications précédentes, **caractérisé en ce que** l'appareil de soins des cheveux (1) présente un commutateur (10) pour le réglage manuel de la puissance du ventilateur (2) et/ou du chauffage (3).

5. Appareil de soins des cheveux (1) selon l'une quelconque des revendications précédentes, **caractérisé en ce que** l'appareil de soins des cheveux (1) présente au moins un commutateur (11) destiné à mettre en fonction ou hors fonction les moyens (9) destinés à recevoir et/ou à émettre des signaux électroniques.

6. Appareil de soins des cheveux (1) selon l'une quelconque des revendications précédentes, **caractérisé en ce que** l'appareil de soins des cheveux (1) présente au moins un moyen (12) lequel donne un avertissement à un utilisateur au cas où le moyen (9) destiné à recevoir et/ou à émettre des signaux électroniques et/ou le commutateur (10) de réglage manuel de la puissance du ventilateur (2) et/ou du chauffage (3) sont hors fonction.

7. Appareil de soins des cheveux (1) selon la revendication 6, **caractérisé en ce que** l'avertissement est réalisable optiquement et/ou acoustiquement.

8. Appareil de soins des cheveux (1) selon l'une quelconque des revendications précédentes, **caractérisé en ce que** l'accessoire (6) est un moyen pour le lissage des cheveux.

9. Appareil de soins des cheveux (1) selon la revendication 8, **caractérisé en ce que** l'accessoire (6) est un fer à lisser.

10. Appareil de soins des cheveux (1) selon l'une quelconque des revendications précédentes, **caractérisé en ce que** des informations sont mémorisées dans le moyen (9) destiné à recevoir et/ou à émettre des signaux électroniques, lesquelles, après l'application de l'accessoire (6), transmettent au moins un signal de commande défini à l'appareil de soins des cheveux (1), lequel permet seulement un mode de fonctionnement défini.
